# EUROPÄISCHE PATENTSCHRIFT

(11) **EP 0 117 391 B1**
(45) Veröffentlichungstag und Bekanntmachung des Hinweises auf die Patenterteilung: **15.04.1987**
(21) Anmeldenummer: 84100071.4
(22) Anmeldetag: 05.01.1984
(51) Int. Cl.: E04D 3/40, E04D 1/36, E04D 13/16

(54) **First- oder Gratabdeckung für mit Dacheindeckungsplatten eingedeckte Dächer**
Ridge or hip covering for roofs covered with panels
Recouvrement de faîte ou d'arête pour toits recouverts de plaques

(30) Priorität: 26.02.1983 DE 3306837
(43) Veröffentlichungstag der Anmeldung: 05.09.1984
(73) Patentinhaber: BRAAS & CO. GMBH, D-6370 Oberursel 1 (DE)
(72) Erfinder: Hofmann, Karl-Heinz, D-6315 Mücke 2 (DE)
(74) Vertreter: Moersch, Kurt

## Beschreibung

Die Erfindung betrifft eine First- oder Gratabdeckung für mit Dacheindeckungsplatten eingedeckte Dächer gemäß dem Oberbegriff des Anspruchs 1.

Eine First- oder Gratabdeckung dieser Art ist aus der EP-A-0 042 539 bekannt.

Bei einer anderen bekannten First- oder Gratabdeckung (DE-U-1 967871) sind die zwischen den Abdeckkappen und den Dacheindeckungsplatten angeordneten Dichtungsstreifen an der First- oder Gratbohle des Daches befestigt und weisen eine an die Innenseite der Abdeckkappen angepaßte gewölbte Querschnittsform auf. Da sich die beiden Ränder dieser Dichtungsstreifen, um eine gute Abdichtung zu erreichen, satt an die Oberseite der dem First zugekehrten Ränder der Dacheindeckungsplatten anschmiegen sollen, müssen für die verschiedenen Formen von Dacheindeckungsplatten verschieden ausgebildete Dichtungsstreifen vorrätig gehalten werden. Noch problematischer ist eine genaue Anpassung der Ränder dieser Dichtungsstreifen an die Oberseiten der Dacheindeckungsplatten bei einer Verwendung der Dichtungsstreifen als Gratabdichtung, da die Aufstandsfläche für die Ränder der Dichtungsstreifen im Bereich der Grate nicht nur von der Form der Dacheindeckungsplatten, sondern auch noch von der Dachneigung abhängig ist.

Der Erfindung liegt die Aufgabe zugrunde, eine First- oder Gratabdeckung der in Frage stehenden Art so auszubilden, daß sie bei den verschiedensten Dacheindeckungsplatten sowie bei den verschiedensten Dachneigungen universell verwendbar ist.

Diese Aufgabe wird erfindungsgemäß durch die kennzeichnenden Merkmale des Anspruchs 1 gelöst.

Ein in dieser Weise ausgebildeter Dichtungsstreifen paßt sich aufgrund der Auseinanderspreizbarkeit des kammartig ausgebildeten Randteils aus elastischem Material und des die Zahnlücken überbrückenden Randstreifens aus flexiblem Material satt an die verschiedensten Oberflächen an, wodurch dieser Dichtungsstreifen bei Dacheindeckungen mit beliebigen Dacheindeckungsplatten sowie _{'}bei beliebigen Dachneigungen universell verwendet werden kann. Dabei können sowohl Dichtungsstreifen Verwendung finden, die nur einseitig mit dem erfindungsgemäßen Dichtrand versehen sind, da man zur beidseitigen First- oder Gratabdichtung in an sich bekannter Weise zwei gleichartige Dichtungsstreifen spiegelbildlich anordnen kann, als auch Dichtungsstreifen, die beidseitig mit einem Dichtrand versehen sind und die dadurch noch einfacher und wirtschaftlicher herzustellen sind.

Es ist zwar bekannt, bei einer Firstabdeckung einen Abdeckstreifen aus Kunststoff zu verwenden (DE-A-2 707 384), der auf einer aufgedoppelten Dachlatte im Firstscheitelpunkt befestigt werden soll und dessen Längsränder kammartig gezahnt ausgebildet sind, wobei die Zähne sich an die firstseitigen Dacheindeckungsplatten anschmiegen. Bei dieser Ausführung soll eine Entlüftung im Firstbereich gewährleistet sein. Eine befriedigende Abdichtung des Firstbereichs ist jedoch hiermit bei profilierten Dacheindeckungsplatten, aufgrund der dabei-abschnittsweise erfolgenden Spreizung der Zähne und der sich daraus ergebenden undichten Bereiche, nicht zu erzielen.

Bei einer vorteilhaften Ausführungsform der Erfindung ist vorgesehen, daß der kammartige Randteil eine gleichmäßige Verzahnung aufweist und der Randstreifen derart an den Zähnen des Randteils befestigt ist, daß gleichgroße Abschnitte des Randstreifens zur Überbrückung der Zahnlücken gebildet sind.

Gemäß einer weiteren Ausgestaltung der Erfindung besteht der Randstreifen aus einem wellenförmig profilierten Material und ist mit den Wellenbergen an den Zähnen des kammartigen Randteils befestigt. Hierdurch wird erreicht, daß die zwischen den Zähnen befindlichen Abschnitte des Randstreifens in Richtung auf die Dacheindeckungsplatten vorgewölbt verlaufen, womit auch eine durchgehend gute Anlage an die Oberseite der darunterliegenden Dacheindeckungsplatten erzielt wird.

Eine Verbindung des Randstreifens mit den Zähnen des kammartigen Randteils kann auf unterschiedliche Weise erfolgen. Vorzugsweise ist jedoch der Randstreifen mit den Zähnen des Randteils verschweißt oder verklebt.

Wenn man vorsieht, daß die Breite des Randstreifens der Breite des kammartigen Randteils entspricht, so wird erreicht, daß der Randstreifen bis zu seinem äußeren Längsrand von den Zähnen des Randteils gestützt wird und damit auch bei starkem Wind in Anlage an die darunterliegenden Dacheindeckungsplatten gehalten wird.

Eine Verwendung der erfindungsgemäß ausgebildeten Dichtungsstreifen ist grundsätzlich für alle bekannten Dacheindeckungsplatten möglich, wenn die gestreckte Länge des Randstreifens das 1,25 bis 2,5fache des kammartigen Randteils beträgt. Dabei sind für weniger stark profilierte Dacheindeckungsplatten Dichtungsstreifen ausreichend, bei denen das Verhältnis der gestreckten Länge eines Randstreifens zur Länge des kammartigen Randteils im unteren Teil des genannten Bereichs liegt, während für stärker profilierte Dacheindeckungsplatten zweckmäßigerweise Dichtungsstreifen gewählt werden, bei denen das Verhältnis der gestreckten Länge des Randstreifens zur Länge des Randteils im oberen Teil des genannten Bereichs liegt. Einen für den größten Teil der bekannten Dacheindeckungsplatten gut geeigneten Dichtungsstreifen erhält man, wenn die gestreckte Länge des Randstreifens das 2fache des kammartigen Randteils beträgt.

Beim erfindungsgemäß vorgesehenen Dichtungsstreifen können der Trägerstreifen, der kammartige Randteil und der Randstreifen aus einem witterungs- und alterungsbeständigen Kunststoff bestehen. Geeignet sind Dichtungsstreifen, bei denen beispielsweise der Trägerstreifen sowie der kammartige Randteil aus Hart-PVC und der Randstreifen aus Weich-PVC besteht. Sofern mit dem erfindungsgemäßen Dichtungsstreifen sowohl eine Abdichtung gegen Regen und Flugschnee als auch eine Entlüftung des Dachraumes ermöglicht werden soll, kann dies erreicht werden, wenn der Trägerstreifen sowie der kammartige Randteil aus Hart-PVC und der Randstreifen aus einem luftdurchlässigen Vliesstoff, insbesondere aus Polyester- oder Polyamidfasern, besteht. Eine Entlüftung wird auch ermöglicht, wenn der Trägerstreifen in seinem seitlich der First- oder Gratbohle befindlichen Teil Lüftungsöffnungen aufweist und mit hochstehenden Auflagern für die Abdeckkappen versehen ist. Gut geeignet sind dabei Dichtungsstreifen, bei denen die Materialdicke des Trägerstreifens sowie des kammartigen Randteils 0,6 bis 1,5 mm, insbesondere 1,00 mm, und die Materialdicke des Randstreifens 0,05 bis 0,5 mm, insbesondere 0,15 mm, beträgt.

Weitere vorteilhafte Abmessungen für einen Dichtungsstreifen ergeben sich aus den Ansprüchen 11 und 12. Ein besonders zweckmäßiger Querschnitt für einen Dichtungsstreifen ergibt sich aus Anspruch 13.

In den Zeichnungen sind zwei Ausführungsbeispiele der Erfindung dargestellt. Es zeigen :
Figur 1 eine Firstabdeckung mit einem erfindungsgemäß vorgesehenen Dichtungsstreifen im vertikalen Schnitt,
Figur 2 einen Abschnitt eines auf der Firstbohle eines Daches befestigten und zum Teil durch eine Abdeckkappe abgedeckten Dichtungsstreifen nach Fig. 1 in perspektivischer Darstellung,
Figur 3 einen Randabschnitt des Dichtungsstreifens nach Fig. 2 bei einem Schnitt entlang der Linie A-A in vergrößertem Maßstab,
Figur 4 einen Teil eines fertig eingedeckten Dachfirstes in perspektivischer Darstellung,
Figur 5 eine Fig. 1 entsprechende Darstellung mit einem abgewandelten Dichtungsstreifen und
Figur 6 eine Fig. 2 entsprechende Darstellung mit dem abgewandelten Dichtungsstreifen nach Fig. 5.

Wie in Fig. 1 dargestellt, sind auf den Sparren 1 die Dachlatten 2 befestigt, die ihrerseits die Dacheindeckungsplatten 3 tragen. An den Sparren ist außerdem eine Firstbohlenstütze 4 angebracht, die an ihrem oberen Abschnitt einen U-förmigen Ansatz 5 zur Aufnahme einer Firstbohle 6 aufweist. Den oberen Abschluß des Firstes bilden Abdeckkappen 7, die jeweils mittels umgreifender Klammern 8 an der Firstbohle 6 befestigt sind. Zwischen den Abdeckkappen 7 und den Dacheindeckungsplatten 3 ist ein ca. 1,50 m langer Dichtungsstreifen 9 angeordnet, der einen elastisch biegsamen Trägerstreifen 10 aufweist, von dem der mittlere Teil 10a auf der Firstbohle 6 aufliegt und daran durch die Klammern 8 befestigt ist. An die Längsränder 11 des Trägerstreifens 10 schließt sich jeweils ein kammartiger Randteil 12 einstückig an, dessen Zähne 12a über einen flexiblen Randstreifen 13 miteinander verbunden sind, der sich mit seinem äußeren Längsrand 14 und teilweise auch mit einem breiteren Randbereich an die Oberseite der Dacheindeckungsplatten 3 anschmiegt.

Fig. 2 ist zu entnehmen, daß von dem auf der Firstbohle 6 aufliegenden und daran mittels Klammer 8 befestigten mittleren Teil 10a des Trägerstreifens 10 ohne eine Abdeckung nach oben divergierende Schenkel abstehen, die seitliche Teile 10b bilden und die bei der Eindeckung durch die Abdeckkappen 7 heruntergedrückt werden, so daß sich die mit den Zähnen 12a verbundenen Randstreifen 13 des Dichtungsstreifens 9 mit ihren Längsrändern 14 an die darunterliegenden Dacheindeckungsplatten 3 anschmiegen. Dabei erfolgt im Bereich der Wülste 3a der Dacheindeckungsplatten 3 eine Abspreizung der Zähne 12a unter gleichzeitiger Streckung der zwischen den Zähnen befindlichen Abschnitte 13a der Randstreifen 13, während im Bereich der zwischen den Wülsten 3a befindlichen ebenen Teile 3b der Dacheindeckungsplatten 3 eine Abspreizung der Zähne 12a und eine Streckung der Abschnitte 13a der Randstreifen 13 nicht erfolgt.

Wie Fig. 3 für einen noch nicht an die Oberseite einer Dacheindeckungsplatte 3 angepreßten Randabschnitt des Dichtungsstreifens 9 nach Fig. 2 bei einem Schnitt entlang der Linie A-A entnommen werden kann, bestehen die flexiblen Randstreifen 13 des Dichtungsstreifens aus einem wellenförmigen Material, dessen Profilierung derart an die Zahnteilung der kammartigen Randteile angepaßt ist, daß die Randstreifen 13 jeweils mit ihren Wellenbergen auf den Zähnen 12a aufliegen und daran durch Kleben oder Schweißen befestigt sein können und mit ihren Wellentälern zwischen den Zähnen 12a nach unten vorstehen und gleichgroße Abschnitte 13a bilden, die eine Abspreizung der Zähne 12a ermöglichen.

Bei einem fertig eingedeckten Dach sind, wie in Fig. 4 gezeigt ist, die Dichtungsstreifen 9 durchgehend von überlappend verlegten Abdeckkapen 7 abgedeckt, so daß lediglich der traufseitige Teil der flexiblen Randstreifen 13 der Dichtungsstreifen zwischen den Längskanten der Abdeckkappen 7 und den darunterliegenden Dacheindeckungsplatten 3 von außen sichtbar ist.

In Fig. 5 ist ein Dichtungsstreifen 9' mit einem Trägerstreifen 10' vorgesehen, der, wie bei dem Dichtungsstreifen 9 in Fig. 1, einen auf der First-oder Gratbohle 6 aufliegenden mittleren Teil 10a' aufweist, dessen seitliche Teile 10b' jedoch mit Lüftungsöffnungen 15 versehen sind. Jede Lüftungsöffnung ist von einem hochstehenden Rand 16 umgeben, um das Einlaufen von Regenwasser, das ggf. in die nicht abgedichteten Fugen zwischen den sich überlappenden Enden der Abdeckkappen 7 eintreten kann, zu verhindern. Die seitlichen Teile 10b' des Trägerstreifens 10' werden über daran angeformte Auflager 17, welche die Ränder 16 der Lüftungsöffnungen 15 überragen, von den Abdeckkappen 7 heruntergedrückt, so daß eine Entlüftung des Dachraumes, wie mit den Pfeilen angedeutet ist, ermöglicht wird.

Wie Fig. 6 entnommen werden kann, sind bei dem Dichtungsstreifen 9' die in den seitlichen Teilen 10b' des Trägerstreifens 10' vorgesehenen Lüftungsöffnungen 15 in Dachlängsrichtung in gleichmäßigen Abständen hintereinander angeordnet und die hochstehenden Auflager 17 befinden sich jeweils in der Mitte zwischen zwei Lüftungsöffnungen, so daß die seitlichen Teile 10b' auf ihrer ganzen Länge durch die Abdeckkappen 7 heruntergedrückt werden und eine durchgehende Entlüftung des Dachraumes ermöglichen, während gleichzeitig, wie bei der Ausführung nach Fig. 1 bis 4, durch die mit den kammartigen Randteilen 12 verbundenen flexiblen Randstreifen 13 das Eindringen von Regen und Flugschnee verhindert wird.

## Patentansprüche

1. First- oder Gratabdeckung für mit Dacheindeckungsplatten (3) eingedeckte Dächer, bestehend aus auf der First- oder Gratbohle (6) der Dachkonstruktion befestigten, den oberen Abschluß des Firstes oder Grates bildenden Abdeckkappen (7), sowie aus zwischen diesen und den Dacheindeckungsplatten (3) angeordneten biegsamen Dichtungsstreifen (9), die mit ihren den Dacheindeckungsplatten zugekehrten Längsrändern (11) auf diesen aufliegen, wobei die Dichtungsstreifen (9) jeweils einen biegsamen Trägerstreifen (10 ; 10') aufweisen, der an einem oder beiden Längsrändern (11) mit einem Randteil (12) aus elastisch verformbarem Material versehen ist, der sich mit seinem äußeren Längsrand (14) an die Oberseite der darunterliegenden Dacheindeckungsplatten (3) anschmiegt, dadurch gekennzeichnet, daß der Randteil (12) kammartig ausgebildet ist, und die Zähne (12a) des Randteils (12), mit einem die Zahnlücken überbrückenden Randstreifen (13) aus flexiblem Material auseinanderspreizbar verbunden sind.

2. First- oder Gratabdeckung nach Anspruch 1, dadurch gekennzeichnet, daß der kammartige Randteil (12) eine gleichmäßige Verzahnung aufweist und der Randstreifen (13) derart an den Zähnen (12a) des Randteils befestigt ist, daß gleichgroße Abschnitte (13a) des Randstreifens zur Überbrückung der Zahnlücken gebildet sind.

3. First- oder Gratabdeckung nach Anspruch 2, dadurch gekennzeichnet, daß der Randstreifen (13) aus einem wellenförmig profilierten Material besteht und mit den Wellenbergen an den Zähnen (12a) des kammartigen Randteils (12) befestigt ist.

4. First- oder Gratabdeckung nach einem der Ansprüche 1 bis 3, dadurch gekennzeichnet, daß der Randstreifen (13) mit den Zähnen (12a) des kammartigen Randteils (12) verschweißt oder verklebt ist.

5. First- oder Gratabdeckung nach einem der Ansprüche 1 bis 4, dadurch gekennzeichnet, daß die Breite des Randstreifens (13) der Breite des kammartigen Randteils (12) entspricht.

6. First- oder Gratabdeckung nach einem der Ansprüche 1 bis 5, dadurch gekennzeichnet, daß die gestreckte Länge des Randstreifens (13) das 1,25 bis 2,5fache, insbesondere das 2fache des kammartigen Randteils (12), beträgt.

7. First- oder Gratabdeckung nach einem der Ansprüche 1 bis 6, dadurch gekennzeichnet, daß der Trägerstreifen (10 ; 10') sowie der kammartige Randteil (12) aus Hart-PVC und der Randstreifen (13) aus Weich-PVC besteht.

8. First- oder Gratabdeckung nach einem der Ansprüche 1 bis 6, dadurch gekennzeichnet, daß der Trägerstreifen (10) sowie der kammartige Randteil (12) aus Hart-PVC und der Randstreifen (13) aus einem luftdurchlässigen Vliesstoff, insbesondere aus Polyester- oder Polyamidfasern, besteht.

9. First- oder Gratabdeckung nach einem der Ansprüche 1 bis 7, dadurch gekennzeichnet, daß der Trägerstreifen (10') in seinem seitlich der First- oder Gratbohle (6) befindlichen Teil (10b') Lüftungsöffnungen (15) aufweist und mit hochstehenden Auflagern (17) für die Abdeckkappen (7) versehen ist.

10. First- oder Gratabdeckung nach einem der Ansprüche 1 bis 9, dadurch gekennzeichnet, daß die Materialdicke des Trägerstreifens (10; 10') sowie des kammartigen Randteils (12) 0,6 bis 1,5 mm, insbesondere 1,00 mm, und die Materialdicke des Randstreifens (13) 0,05 bis 0,5 mm, insbesondere 0,15 mm, beträgt.

11. First- oder Gratabdeckung nach einem der Ansprüche 1 bis 10, dadurch gekennzeichnet, daß die Breite des kammartigen Randteils (12) 50 bis 100 mm, insbesondere 75 mm, beträgt.

12. First- oder Gratabdeckung nach einem der Ansprüche 1 bis 11, dadurch gekennzeichnet, daß die Breite der Zähne (12a) und der Abstand zwischen den Zähnen jeweils 3 bis 5 mm, insbesondere 4 mm, beträgt.

13. First- oder Gratabdeckung nach einem der Ansprüche 1 bis 12, dadurch gekennzeichnet, daß der Trägerstreifen ( 10 ; 10') einen zur Auflage und Befestigung auf der First- oder Gratbohle (6) eben ausgebildeten mittleren Teil (10a ; 10a') aufweist, von dem nach oben seitwärts divergierende Schenkel abstehen, die von den Abdeckkappen (7) herunterdrückbare seitliche Teile (10b ; 10b') bilden.

## Claims

1. A ridge or hip covering for roofs covered with panels (3), consisting of covering caps (7) fastened to the ridge or hip board (6) of the roof structure and forming the uppermost covering of the ridge or hip, as well as of flexible sealing strips (9) which are arranged between the caps and the panels (3) and which with their longitudinal edges (11) facing the panels are resting thereon, wherein the sealing strips (9) each comprise a flexible supporting strip (10 ; 10') being provided at one or both longitudinal edges (11) with an edge part (12) of elastically deformable material, which with its outer longitudinal edge (14) adapts to the upper side of the underlying panels (3), characterized in that the edge part (12) is shaped in a comblike manner and the teeth (12a) of the edge part (12) are connected with an edge strip (13) of flexible material which bridges the tooth spaces allowing the teeth to spread apart.

2. A ridge or hip covering as claimed in claim 1, characterized in that the comblike edge part (12) has a uniform toothing and that the edge strip (13) is fastened to the teeth (12a) of the edge part in such a manner that equally sized portions (13a) of the edge strip are provided for bridging the tooth spaces.

3. A ridge or hip covering as claimed in claim 2, characterized in that the edge strip (13) consists of a wavelike profiled material and is fastened at its wave crests to the teeth (12a) of the comblike edge part (12).

4. A ridge or hip covering as claimed in any one of claims 1 to 3, characterized in that the edge strip (13) is welded or bonded to the teeth (12a) of the comblike edge part (12).

5. A ridge or hip covering as claimed in any one of claims 1 to 4, characterized in that the width of the edge strip (13) equals the width of the comblike edge part (12).

6. A ridge or hip covering as claimed in any one of claims 1 to 5, characterized in that the stretched length of the edge strip (13) is between 1.25 to 2.5 times the length, in particular twice the length of the comblike edge part (12).

7. A ridge or hip covering as claimed in any one of claims 1 to 6, characterized in that the supporting strip (10 ; 10') as well as the comblike edge part (12) consist of rigid PVC and the edge strip (13) consists of plasticized PVC.

8. A ridge or hip covering as claimed in any one of claims 1 to 6, characterized in that the supporting strip (10) as well as the comblike edge part (12) consist of rigid PVC and the edge strip (13) consists of an air-permeable bonded fabric, in particular of polyester or polyamide fibres.

9. A ridge or hip covering as claimed in any one of claims 1 to 7, characterized in that the supporting strip (10') has in its part (10b'), which is located at the side of the ridge or hip board (6), ventilation apertures (15) and is provided with upright supports (17) for the covering caps (7).

10. A ridge or hip covering as claimed in any one of claims 1 to 9, characterized in that the supporting strip (10 ; 10') as well as the comblike edge part (12) have a material thickness of between 0.6 to 1.5 mm, in particular 1.00 mm, and the edge strip (13) has a material thickness of between 0.05 to 0.5 mm, in particular 0.15 mm.

11. A ridge or hip covering as claimed in any one of claims 1 to 10, characterized in that the width of the comblike edge part (12) is 50 to 100 mm, in particular 75 mm.

12. A ridge or hip covering as claimed in any one of claims 1 to 11, characterized in that the width of the teeth (12a) and the distance between the teeth is in each case 3 to 5 mm, in particular 4 mm.

13. A ridge or hip covering as claimed in any one of claims 1 to 12, characterized in that the supporting strip (10 ; 10') includes, for the purpose of placing on and fastening to the ridge or hip board (6), a flat middle part (10a ; 10a') from which upwardly and outwardly diverging legs project forming lateral parts (10b ; 10b') which can be pressed down by the covering caps (7).

## Revendications

1. Recouvrement de faîte ou d'arête pour toits recouverts de plaques (3), se composant de chapes (7) formant l'extrémité supérieure du faîte ou de l'arête fixées sur le madrier de faîte ou d'arête (6) de la construction du toit, ainsi que de bandes d'étanchéité (9) flexibles disposées entre ces chapes et les plaques (3) de recouvrement du toit, lesdites bandes reposant, par leurs bords longitudinaux (11) tournés vers les plaques, sur celles-ci, chaque bande d'étanchéité (9) présentant une bande-support flexible (10 ; 10') qui est pourvue à l'un de ses bords longitudinaux (11), ou aux deux, d'une partie latérale (12) en un matériau élastiquement déformable, qui épouse la forme, par son bord longitudinal externe (14) du dessus des plaques de recouvrement du toit (3) se trouvant en dessous, caractérisé en ce que la partie latérale (12) est en forme de peigne et les dents (12a) de la partie latérale (12) sont reliées de manière à pouvoir être écartées les unes des autres par une bande latérale (13) recouvrant les entredents, en un matériau flexible.

2. Recouvrement de faîte ou d'arête selon la revendication 1 caractérisé en ce que la partie latérale (12) en forme de peigne présente une denture régulière et la bande latérale (13) est fixée aux dents (12a) de la partie latérale de manière que des tronçons (13a) de la bande latérale de grandeur identique soient formés pour recouvrir les entredents.

3. Recouvrement de faîte ou d'arête selon la revendication 2 caractérisé en ce que la bande latérale (13) se compose d'un matériau profilé de forme ondulée et est fixée par les crêtes des ondulations aux dents (12a) de la partie latérale (12) en forme de peigne.

4. Recouvrement de faîte ou d'arête selon l'une quelconque des revendications 1 à 3 caractérisé en ce que la bande latérale (13) est soudée ou collée aux dents (12a) de la partie latérale (12) en forme de peigne.

5. Recouvrement de faîte ou d'arête selon l'une quelconque des revendications 1 à 4 caractérisé en ce que la largeur de la bande latérale (13) correspond à la largeur de la partie latérale (12) en forme de peigne.

6. Recouvrement de faîte ou d'arête selon l'une quelconque des revendications 1 à 5 caractérisé en ce que la longueur étendue de la bande latérale (13) représente 1,25 à 2,5 fois, en particulier 2 fois la partie latérale (12) en forme de peigne.

7. Recouvrement de faîte ou d'arête selon l'une quelconque des revendications 1 à 6 caractérisé en ce que la bande support (10 ; 10') ainsi que la partie latérale (12) en forme de peigne se composent de PVC dur et la bande latérale (13) de PVC souple.

8. Recouvrement de faîte ou d'arête selon l'une quelconque des revendications 1 à 6 caractérisé en ce que la bande-support (10) ainsi que la partie latérale (12) en forme de peigne se composent de PVC dur et la bande latérale (13) est en une étoffe nappée perméable à l'air, en particulier en fibres de polyester ou de polyamide.

9. Recouvrement de faîte ou d'arête selon l'une quelconque des revendications 1 à 7 caractérisé en ce que la bande-support (10') présente, à sa partie (10b') se trouvant du côté du madrier de faite ou d'arête (6), des ouvertures d'aération (15) et est pourvue d'appuis surélevés (17) pour les chapes (7).

10. Recouvrement de faîte ou d'arête selon l'une quelconque des revendications 1 à 9 caractérisé en ce que l'épaisseur de matière de la bande-support (10 ; 10') ainsi que de la partie latérale en forme de peigne (12) est de 0,6 à 1,5 mm, en particulier de 1,00 mm, et l'épaisseur de matière de la bande latérale (13) est de 0,05 à 0,5 mm, en particulier de 0,15 mm.

11. Recouvrement de faîte ou d'arête selon l'une quelconque des revendications 1 à 10 caractérisé en ce que la largeur de la partie latérale (12) en forme de peigne est de 50 à 100 mm, en particulier de 75 mm.

12. Recouvrement de faîte ou d'arête selon l'une quelconque des revendications 1 à 11 caractérisé en ce que la largeur des dents (12a) et la distance entre les dents est de 3 à 5 mm et en particulier de 4 mm.

13. Recouvrement de faîte ou d'arête selon l'une quelconque des revendications 1 à 12 caractérisé en ce que la bande-support (10 ; 10') présente une partie médiane (10a ; 10a') de configuration plane pour l'appui et la fixation sur le madrier de faîte ou d'arête (6) d'où partent des branches divergeant latéralement vers le haut qui forment des parties (10b ; 10b') pouvant être latéralement appuyées vers le bas par les chapes (7).
